# EUROPÄISCHE PATENTSCHRIFT

(11) **EP 0 728 291 B1**
(45) Veröffentlichungstag und Bekanntmachung des Hinweises auf die Patenterteilung: **29.04.1998**
(21) Anmeldenummer: 94926791.8
(22) Anmeldetag: 17.09.1994
(51) Int. Cl.: F41B 13/00, F41B 13/06

(54) **STICHWAFFE MIT SPRINGVORRICHTUNG**
SPRING-OPERATED DAGGER
ARME D'ESTOC POURVUE D'UN SYSTEME A RESSORT

(30) Priorität: 27.09.1993 DE 4332833
(43) Veröffentlichungstag der Anmeldung: 28.08.1996
(73) Patentinhaber: Özden, Birol, 50677 Köln (DE)
(72) Erfinder: Özden, Birol, 50677 Köln (DE)
(74) Vertreter: Bauer, Wulf, Dr.
(86) Internationale Anmeldenummer: DE9401078
(87) Internationale Veröffentlichungsnummer: WO9509341

(56) Entgegenhaltungen:
- US-A- 2 352 921
- US-A- 2 665 478
- US-A- 5 161 309

## Beschreibung

Die Erfindung bezieht sich auf eine Stichwaffe mit nach dem Oberbegriff des Patentanspruchs 1.

Eine derartige Stichwaffe ist aus der US-A-2 665 478 bekannt. Die vorbekannte Stichwaffe hat ein Tragteil und eine Anschnallvorrichtung für das Anschnallen an einem Unterschenkel. Die vorbekannte Stichwaffe wird beim praktischen Einsatz sichtbar getragen, durch Ziehen eines Sicherungsstiftes wird die spitze Klinge aus der Ruheposition in eine vorstehende Position geschwenkt.

Für Sicherungsaufgaben, beispielsweise für den Personenschutz durch sogenannte Bodyguards oder Türsteher von Diskotheken werden Waffen benötigt, die so getragen werden können, daß sie normalerweise, also bei Nichtgebrauch,praktisch nicht auffallen und die im Anwendungsfall rasch und ohne umständliche Manipulationen zum Einsatz gebracht werden können und dabei wirkungsvoll sind. Schußwaffen werden bei derartigen Einsätzen nicht immer benutzt, zumal das Herausziehen einer Pistole aus einem versteckt angeordneten Halfter stets größere Aktionen erfordert und von einem in unmittelbarer Nähe befindlichen Gegner erkannt und verhindert werden kann. Auch Stichwaffen, beispielsweise Springmesser, müßen erst aus einem versteckten Tragteil oder Halfter hervorgeholt, ergriffen und entsichert werden, bevor sie eingesetzt werden können. All dies erfordert Zeit und Bewegungen, die nicht nur einem entschlossenen, rasch handelnden Gegner einen Vorteil geben können, sondern auch den Überraschungseffekt, daß eine Waffe auftaucht, mindern.

Hier setzt nun die Erfindung ein. Sie hat es sich zur Aufgabe gemacht, eine Stichwaffe der eingangs genannten Art so weiterzubilden, daß sie einerseits so unauffällig wie möglich getragen werden kann, sodaß sie also normalerweise nicht auffällt, die andererseits aber äußerst rasch hervorgeholt und zu einem Angriff unmittelbar benutzt werden kann, sodaß die rasche Bereitstellung beim Gegner normalerweise einen Überraschungseffekt auslöst.

Ausgehend von der Stichwaffe der eingangs genannten Art wird diese Aufgabe dadurch gelöst, dap die Sperre ein Auslöseelement aufweist, das aus flexiblem, zugfesten Material hergestellt ist und eine Fingerschlaufe hat, und daß der Schaft ein Tragteil und eine Anschnallvorrichtung aufweist, mit der die Stichwaffe am Unterarm eines Menschen angelegt und befestigt werden kann.

Diese Stichwaffe hat den großen Vorteil, daß sie bereits an einem Arm, mit dem üblicherweise ein Angriff oder auch nur eine Angriffsdrohung ausgeführt wird, bereits so ausreichend befestigt ist, wie dies für einen Angriff notwendig ist. Mittels ihres Tragteils und der zugeordneten Anschnallvorrichtung ist die Stichwaffe fest am Unterarm eines Menschen befestigt. Sie ragt dabei nicht über den Ärmel eines normalen Jacketts hinaus, endet also nicht vor dem Handgelenk. Die Klinge ist in der Ruheposition vollständig innerhalb des Schaftes eingezogen, dadurch ist sie nicht sichtbar.

Die Sperre kann über ein flexibles Element ausgelöst werden, als flexibles Element kommen beispielsweise ein Seil, ein Nylondraht oder dergleichen in Frage. Das flexible Element hat eine Fingerschlaufe, die der Benutzer um einen Finger legt, dabei verläuft das flexible Element auf dem Handrücken. Es ist so gespannt, daß beim Beugen,der Hand im Bereich des Handgelenks und der ersten Fingergelenke so ausreichend Zug auf das elastische Element ausgeübt wird, daß die Sperre freigegeben wird. Dann kommt die Klinge, die von der Feder nach vorn bewegt wird, von der Sperre frei. Die Klinge gelangt entweder bereits durch die Federkraft, bis in die vorstehende Position, oder muß noch in diese bewegt werden, beispielsweise kann sie durch ihr Eigengewicht oder durch ihre träge Masse bei einer Angriffsbewegung in die vorstehende Position gebracht werden. Durch das Wegbewegen der Hand von der Schaftöffnung, um das flexible Element zu spannen und die Sperre auszulösen, besteht keine Gefahr, daß die hervorspringende Klinge den Benutzer trifft oder gar verletzt.

In der vorstehenden Position arretiert die Klinge in bekannter Weise, hierzu wird vorzugsweise die Sperre gleichfalls eingesetzt. In einer verschlechterten Ausführung kann auch eine separate Sperre für die Arretierung der vorstehenden Position vorgesehen sein.

Die erfindungsgemäße Stichwaffe kann daher nicht nur sehr unauffällig getragen werden, sie läßt sich auch sehr unauffällig für einen Einsatz vorbereiten. Dies führt zu einer Überraschung beim Angegriffenen, der dadurch eher die erwünschte Reaktion des Rückzugs zeigt als bei umständlicher Vorbereitung einer Waffe nach dem Stand der Technik.
Die Stichwaffe kann sehr flach ausgeführt werden, sie fällt damit beim Tragen nicht merklich auf.

Das Tragteil ist so ausgebildet und geformt, daß es günstig auf der Außenseite des Unterarms eines Benutzers aufliegt. Es besteht im wesentlichen aus einem länglichen, gekrümmten, starren Teilstück aus Kunststoff oder Metall. Es kann beispielsweise aus einem Kunststoffrohr ausreichend großem Innendurchmessers abgeschnitten werden. Die Anschnallvorrichtung greift unmittelbar an diesem Tragteil an und sichert einen festen Halt des Tragteils auf dem Unterarm. Die Anschnallvorrichtung besteht vorzugsweise aus breiten Gurten, die in Schnallen oder in Klettverschlüssen enden.

Durch die beschriebene Ausbildung des Tragteils und der Anschnallvorrichtung wird ein sicherer Halt am Unterarm erreicht. Der Halt soll so sicher sein wie ein normales, in der Hand gehaltenes Messer festgehalten wird.

In vorzugsweiser Weiterbildung ist ein Rückstellelement vorgesehen, das mit der Klinge verbunden ist und eine Handhabe aufweist, die in Nähe der Schaftöffnung angeordnet ist. Dadurch kann die Klinge wieder in den Schaft eingezogen werden, ohne daß ein Demontieren der Vorrichtung notwendig ist, das Einziehen erfolgt in Nähe der Stelle, an der sich die Schaftöffnung befindet, damit muß auch die durch Kleidungsstücke bewirkte Abdeckung der erfindungsgemäßen Stichwaffe nicht entfernt werden, um die Klinge wieder in ihren Schaft hineinzudrücken. Vorzugsweise ist die Rückstellvorrichtung in Art einer Schleppkupplung ausgebildet, ein flexibles Seil greift an der Klinge an und wird am Ende des Schaftes, der der Schaftöffnung gegenüberliegt, umgelenkt und verläuft dann außerhalb des Schaftes bis zur Handhabe, die sich in Nähe
des freien Schaftendes, also der Schaftöffnung, befindet.

Die Ausbildung der Klinge ist an sich beliebig. Sie kann flach ausgeführt sein, vorzugsweise besteht sie aus einem Basiskörper und einer auswechselbaren Spitze. Der Basiskörper ist entweder ein profiliertes Teil, z. B. ein Vierkant, oder ein Rundmaterial. Der Schaft ist jeweils entsprechend ausgebildet. Bei rund ausgeführten Basiskörpern ist es vorteilhaft, eine Verdrehung gegenüber dem Schaft zu vermeiden. Dies kann beispielsweise durch eine Längsnut im Basiskörper erreicht werden, in die ein Vorsprung greift, der vom Schaft nach innen vorspringt. Dieser Vorsprung kann die Sperre sein.

Weitere Vorteile und Merkmale der Erfindung ergeben sich aus den übrigen Ansprüchen sowie der nun folgenden Beschreibung eines nicht einschränkend zu verstehenden Ausführungsbeispiels der Erfindung, das unter Bezugnahme auf die Zeichnung im folgenden näher erläutert wird. In dieser Zeichnung zeigen:
FIG. 1: Eine Seitenansicht der an einem Unterarm angeschnallten Stichwaffe, die Klinge befindet sich in eingezogener Stellung,
FIG. 2: eine Darstellung entsprechend Figur 1, jedoch ohne den strichpunktierten Arm, die Klinge befindet sich in einer Zwischenposition zwischen einer Ruheposition und einer vorstehenden Position,
FIG. 3: eine Draufsicht auf die Stichwaffe gemäß Figur 1, die hervorstehende Position ist strichpunktiert dargestellt,
FIG. 4: eine Ansicht entsprechend Figur 3, dargestellt ist das Zurückziehen der Klinge in den Schaft,
FIG. 5: ein Schnittbild durch wesentliche Teile der Anordnung gemäß Figur 1 bei gleicher Form der Ansicht und
FIG. 6: ein Schnittbild entlang der Schnittlinie VI-VI in Figur 5.

Wie die Figuren zeigen, hat die erfindungsgemäße Stichwaffe einen Schaft 20, der durch ein Rohr ausgebildet ist. Dieses ist an einer Seite offen, diese Seite wird im folgenden Schaftöffnung 22 genannt. Unmittelbar unterhalb der Schaftöffnung 22 befindet sich gemäß Fig. 1 im Schaft 22 eine Klinge 24 in Ruheposition, sie kann - wie im folgenden noch näher erläutert wird - aus dem Schaft 20 herausgefahren werden (siehe Fig. 2) und befindet sich dann in der vorstehenden Position. In beiden Positionen ist sie gegenüber dem Schaft 20 fixiert, nicht aber in den Zwischenpositionen. In der Ruheposition erfolgte dies durch eine lösbare Sperre 26, die in eine Ausnehmung 28 der Klinge 24 eingreift. Wird die Sperre 26 ausreichend weit aus der Ausnehmung 28 herausgehoben, kommt die Sperre 26 von der Klinge 24 frei, sodaß diese nicht mehr von der Sperre 26 gehalten ist.

Zwischen Schaft 20 und Klinge 24 ist an der Schaftöffnung 22 abgewandten Ende des Schaftes 20 eine Feder 30 angeordnet, sie ist als Schraubendruckfeder ausgeführt. Durch sie wird die Klinge 24 aus dem Schaft 20 herausgedrückt, sobald die Sperre 26 freigegeben ist. Im gezeigten Ausführungsbeispiel ist die Feder 30 so bemessen, daß die Klinge 24 durch ihre Wirkung vollständig in die vorragende Position gedrückt wird. In dieser wird sie wiederrum durch die Sperre 26 gehalten, die nun in eine Vertiefung 32 eingreift, welche in der Klinge 24 vorgesehen ist. Durch sie wird u. a. auch vermieden, daß die Klinge 24 aus dem Schaft herausgezogen werden kann. Vertiefung 32 und Ausnehmung 28 sind durch eine Längsnut 34 miteinander verbunden, diese stellt sicher, daß die Klinge 24 nicht gegenüber dem Schaft 20 verdreht werden kann.

Die Klinge 24 ist aus einem Basiskörper 36 und einer Spitze 38 zusammengesetzt, die Spitze hat ein Gewinde, daß in eine axiale Gewindebohrung des Basiskörpers 36 eingeschraubt werden kann. Andere Ausbildungen einer lösbaren Befestigung zwischen Basiskörper 36 und Spitze 38 sind möglich, beispielsweise Bajonettverschluß.

Der Schaft 20 ist auf seiner gesamten Länge mit einem Tragteil 40 verbunden. Es ist etwa 8 cm breit und ca. 24 cm lang. Das Tragteil 40 ist ein starres Teil, in der Form teilzylindrisch. In der Draufsicht ist es ein im wesentlichen längliches, nahezu rechteckförmiges Teil mit starken Abrundungen vorne und hinten im Bereich der Ecken. Insgesamt ist es so geformt, daß es gut auf die Außenseite eines Unterarms paßt. Die Abrundungen sichern ein bequemes Tragen. Am Rand des Tragteils 40 ist eine Anschnallvorrichtung 42 mit mehreren Gurten vorgesehen. Die paarweise zusammengehörenden Gurte können gespannt und geschlossen werden. Sie bilden dann zusammen mit dem Tragteil geschlossene Schlaufen. Durch die Anschnallvorrichtung 42 wird das Tragteil 40 fest an einem Unterarm 41 41 gehalten. Die Ausbildung der Anschnallvorrichtung 42 ist beliebig. Im gezeigten Ausführungsbeispiel sind die Gurte mit einem Klettverschluß versehen. Möglich ist auch ein Schnürband, das in randseitig am Tragteil vorgesehene Löcher eingreift. Grundsätzlich können für die Anschnallvorrichtung 42 Ausführungen übernommen werden, wie sie auch für Schuhe bekannt sind, also z. B. Verschlüsse mit Schnallen etc.

Das Tragteil 40 ist vorzugsweise an seiner dem Unterarm 41 zugewandten konkaven Fläche abgepolstert. Gleiches gilt für die Innenflächen der Teile der Anschnallvorrichtung 42. Dadurch wird ein bequemes Tragen erreicht.

Die Sperre 26 ist mit einem Auslöseelement 44 verbunden. Wird das Auslöseelement 44 gezogen, so kommt die Sperre 26 frei von der Ausnehmung 28. Das Auslöseelement ist aus einem flexiblen, relativ geschmeidigen Seil gefertigt und endet in einer Fingerschlaufe 46. Diese legt der Benutzer um einen Finger, beispielsweise den Ringfinger oder den kleinen Finger, das Auslöseelement verläuft dann über den Handrücken. Durch Krümmen der Hand im Bereich des Handgelenks und der ersten Fingergelenke wird das Auslöseelement 44 gestrafft und so weit angezogen, daß die Sperre 26 freigegeben wird. Das Seil des Auslöseelements 44, das auch als dünner, hochflexibler Draht aus Kunststoff oder als flaches Band ausgeführt sein kann, ist so gewählt, daß es möglichst wenig auffällt, vorzugsweise wird also transparentes oder hautfarbenes Material verwendet. Weiterhin ist das Auslöseelement 44 möglichst dünn ausgeführt, wodurch es wiederrum wenig in Erscheinung tritt. Als sehr vorteilhaft hat es sich erwiesen, die Weite der Fingerschlaufe 46 einstellbar zu machen, z.B. über ein Stellelement, Klemmfeder etc.. Dadurch kann die Gesamtlänge des Auslöseelementes 44 dem jeweiligen Benutzer und auch der jeweiligen Position des Tragteils 40 auf dem Unterarm angepaßt werden.

Die Klinge 24 ist an ihrem rückwärtigen Ende mit einem Rückstellelement 48 verbunden. Es setzt sich zusammen aus einem flexiblen Seil 50 und einem Stab 52. Letzterer ist in einem Rohr geführt, das unmittelbar neben dem Schaft 20 angeordnet und mit diesem verbunden ist. Seil 50 und Stab 52 sind miteinander verbunden. Der Stab 52 endet in einer Handhabe 54, die, unmittelbar neben der Schaftöffnung 22 griffgünstig angeordnet ist. Wird diese Handhabe gezogen, (siehe Fig. 4, Pfeil 56) so erfolgt ein Zug auf den Stab 52, der das Seil 50 mitnimmt. Dieses ist in einer U-förmigen Führung, die als Rohrstück 58 ausgeführt ist, geführt. Durch Zug am Seil 50 wird die Klinge 24 nach hinten gezogen (Pfeil 60). Erfolgt dies soweit, daß die Klinge 24 mit ihrer Ausnehmung 28 in die Sperre 26 einrastet, ist die Ruheposition erreicht. Mit Hilfe des Rückstellelementes 48 kann also die Klinge 24 in die Ruheposition zurückbewegt werden, ohne daß die Stichwaffe abgeschnallt werden muß, ein die Stichwaffe verdeckender Ärmel hochgeschoben werden muß oder andere Manipulationen durchgeführt werden müßen. Das Seil 50 wird von einer umgreifenden Schraubzugfeder rückgezogen, es nimmt den Stab 52 in die Ausgangsposition (siehe Fig. 2) mit zurück.

Ein Stab ist nicht notwendigerweise vorzusehen. Durch eine Kappe 56 kann die Stichwaffe nach außen hin abgedeckt werden.

Als sehr vorteilhaft hat es sich erwiesen, das flexible Auslöseelement 44 bis zum Schaftende zusätzlich anzubringen, wie dies in Fig. 3 gestrichelt eingezeichnet ist, z.B. in Form eines Drahtes. Durch Schlag auf dieses Teil des Auslöseelementes 44, beispielsweise bei Abwehr, wird das Auslöseelement gespannt und ebenfalls die Sperre 26 freigeben. Ein ähnlicher Effekt wird erreicht, wenn die Sperre 26 eine relativ große Masse hat. Durch abruptes Bewegen der Stichwaffe kommt dann die Sperre trägheitsbedingt kurzzeitig, aber ausreichend für ein Lösen, frei.

In einer anderen, nicht dargestellten, bevorzugten Ausbildung ist die Stichwaffe sehr flach ausgeführt. Die Klinge ist ein flaches Metallstück ähnlich einer Messerklinge, das über die Oberfläche des Tragteils gleiten kann und durch vom Tragteil aufragende oder auf dieses aufgesetzte Führungsbacken oder -klammern geführt wird. Die Sperre ist vorzugsweise seitlich der Klinge angeordnet.

## Patentansprüche

1. Stichwaffe mit Springvorrichtung, bei der eine spitze Klinge (24) verschiebbar in einem Schaft (20) geführt ist und von einer eingezogenen Ruheposition in eine vorstehende Position bewegbar ist, wobei eine Feder (30) zwischen Schaft (20) und Klinge (24) angeordnet ist, die die Klinge (24) in die vorstehende Position vorbelastet und eine lösbare Sperre (26) am Schaft (20) vorgesehen ist, die in der Ruheposition in eine in der Klinge (24) vorgesehene Rastausnehmung (28) greift und in der vorstehenden Position die Klinge (24) gegen ein Zurückdrücken in den Schaft (20) sichert, dadurch gekennzeichnet, daß die Sperre (26) ein Auslöseelement (44) aufweist, das aus flexiblem, zugfesten Material hergestellt ist und eine Fingerschlaufe (46)aufweist, und daß der Schaft (20) ein Tragteil (40) und eine Anschnallvorrichtung (42) aufweist, mit der die Stichwaffe am Unterarm (41) eines Menschen angelegt und befestigt werden kann.

2. Stichwaffe nach Anspruch 1, dadurch gekennzeichnet, daß das Tragteil (40) ein U-förmig gekrümmtes, starres Teil ist, vorzugsweise ein Rohrabschnitt ist.

3. Stichwaffe nach Anspruch 1 oder 2, dadurch gekennzeichnet, daß die Anschnallvorrichtung (42) mehrere flexible Schließbänder aufweist, die jeweils vorzugsweise einen Klettverschluß haben.

4. Stichwaffe nach einem der Ansprüche 1 - 3, dadurch gekennzeichnet, daß mit der Klinge (24) ein Rückstellelement (48) verbunden ist, das am Schaft (20) in Nähe der Schaftöffnung eine Handhabe (54) aufweist.

5. Stichwaffe nach einem der Ansprüche 1 - 4, dadurch gekennzeichnet, daß auf der dem Tragteil (40) abgewandten Seite des Schaftes (20) ein Auslöser für die Sperre (26) vorgesehen ist.

6. Stichwaffe nach einem der Ansprüche 1 - 5, dadurch gekennzeichnet, daß die Klinge (24) eine auswechselbare Klingenspitze (38) aufweist.

7. Stichwaffe nach einem der Ansprüche 1 - 6, dadurch gekennzeichnet, daß der Schaft (20) als flaches Profil oder rohrförmig ausgebildet ist.

8. Stichwaffe nach einem der Ansprüche 1 - 7, dadurch gekennzeichnet, daß die Klinge (24) ein flaches Profil aufweist, insbesondere einer Messerklinge ähnlich ausgeführt ist.

9. Stichwaffe nach einem der Ansprüche 1 - 8, dadurch gekennzeichnet, daß das Tragteil (40) an seiner Außenseite einen Teilbereich des Schaftes (20) bildet.

10. Stichwaffe nach einem der Ansprüche 1 - 9, dadurch gekennzeichnet, daß die Sperre seitlich der Klinge (24) angeordnet ist.

## Claims

1. Pointed weapon with springing device, with which a pointed blade (24) is slidably lead into a shaft (20) and can be moved from a retractable home position into a projecting position, where a spring (30) is arranged between the shaft (20) and the blade (24), which prepressures the blade (24) into a projecting position and where an engaging and disengaging stop work (26) is planned at the shaft (20) , which in the home position grips engages a catch recess (28) provided in the blade (24) and in the projecting position secures the blade (24) against being pushed back into the shaft (20),
characterized by
the stop work (26) comprising a release element (44) made from flexible tensile material and comprising a loop for a finger (46) and that the shaft (20) comprises a supporting part (40) and a strapping device (42), with which the pointed weapon can be put on and attached to the forearm of a human being.

2. Pointed weapon according to claim 1 characterized by the supporting part (40) being a U-shaped, twisted, rigid part, preferably a tube section.

3. Pointed weapon according to claim 1 or 2 characterized by the strapping device (42) comprising several flexible hasps each having a Velcro (reg. trademark)-strip preferably.

4. Pointed weapon according to one of the claims 1 - 3 characterized by the blade (24) being connected with a reset element (48), which comprises a handle (54) at the shaft (20) close to the shaft opening.

5. Pointed weapon according to one of the claims 1 - 4 characterized by a release for the stop work (26) being provided at the side of the shaft (20) being aside of the supporting part (40).

6. Pointed weapon according to one of the claims 1 - 5 characterized by the blade (24) comprising a replaceable point of the blade (38).

7. Pointed weapon according to one of the claims 1 - 6 characterized by the shaft (20) being formed as a flat profile or of tubular shape.

8. Pointed weapon according to one of the claims 1 - 7 characterized by the blade (24) comprising a flat profile, especially being formed similar to a knife blade.

9. Pointed weapon according to one of the claims 1 - 8 characterized by the supporting part (40) forming a partial section of the shaft (20) at its exterior.

10. Pointed weapon according to one of the claims 1 - 9 characterized by the the stop work being arranged collateral of the blade (24).

## Revendications

1. Arme d'estoc avec dispositif sauteur, dans le cas de laquelle une lame pointue (24) est guidée de manière coulissante dans un manche (20) et peut être déplacée d'une position de repos rétractée dans une position avancée, un ressort (30) étant disposé entre le manche (20) et la lame (24), qui précontraint la lame (24) dans la position avancée, et un arrêt (26) qui peut être libéré étant prévu sur le manche (20), qui, dans la position de repos, engrène dans un évidement d'arrêt (28) prévu dans la lame (24) et qui, dans la position avancée, assure la lame (24) contre le fait d'être repoussée dans le manche (20), **caractérisée par le fait** que l'arrêt (26) présente un élément de déclenchement (44) qui est fabriqué d'une matière flexible, résistante à la traction et qui présente une boucle (46) pour le doigt, et que le manche (20) présente une partie porteuse (40) ainsi qu'un dispositif d'attache (42) par le biais duquel l'arme d'estoc peut être mise contre l'avant-bras (41) d'une personne et fixée sur celui-ci.

2. Arme d'estoc selon la revendication 1, caractérisée par le fait que la partie porteuse (40) est une partie rigide courbée en U, de préférence une section d'un tube.

3. Arme d'estoc selon la revendication 1 ou 2, caractérisée par le fait que le dispositif d'attache (42) présente plusieurs bandes flexibles de fermeture qui, de préférence, ont respectivement une fermeture Velcro.

4. Arme d'estoc selon l'une des revendications 1 à 3, caractérisée par le fait que la lame (24) est reliée à un élément de rappel (48) qui présente une manette (54) sur le manche (20) à proximité de l'ouverture du manche.

5. Arme d'estoc selon l'une des revendications 1 à 4, caractérisée par le fait qu'un déclencheur pour l'arrêt (26) est prévu du côté du manche (20), qui est opposé à la partie porteuse (40).

6. Arme d'estoc selon l'une des revendications 1 à 5, caractérisée par le fait que la lame (24) présente une pointe de lame (38) échangeable.

7. Arme d'estoc selon l'une des revendications 1 à 6, caractérisée par le fait que le manche (20) est formé en tant que profil plat ou de façon tubulaire.

8. Arme d'estoc selon l'une des revendications 1 à 7, caractérisée par le fait que la lame (24) présente un profil plat, en particulier, qu'elle est réalisée à peu près de la même façon qu'une lame de couteau.

9. Arme d'estoc selon l'une des revendications 1 à 8, caractérisée par le fait que la partie porteuse (40) forme sur sa face extérieure une zone partielle du manche (20).

10. Arme d'estoc selon l'une des revendications 1 à 9, caractérisée par le fait que l'arrêt est disposé latéralement de la lame (24).
